# EUROPÄISCHE PATENTSCHRIFT

(11) **EP 0 751 283 B1**
(45) Veröffentlichungstag und Bekanntmachung des Hinweises auf die Patenterteilung: **02.10.2002**
(21) Anmeldenummer: 96810367.1
(22) Anmeldetag: 06.06.1996
(51) Int. Cl.: F01D 25/28, F01D 25/26, F01D 25/24, F01D 25/22, F01K 11/02

(54) **Abstützung einer Niederdruck-Dampfturbine**
Support for a low pressure steam turbine
Support pour turbine à vapeur à basse pression

(30) Priorität: 30.06.1995 DE 19523923
(43) Veröffentlichungstag der Anmeldung: 02.01.1997
(73) Patentinhaber: Alstom, 75116 Paris (FR)
(72) Erfinder: Lageder, Heinrich, 5400 Baden (CH); Ritter, Urs, 4655 Stüsslingen (CH)
(74) Vertreter: Liebe, Rainer

(56) Entgegenhaltungen:
- US-A- 4 866 941
- US-A- 5 094 588

## Beschreibung

### Technisches Gebiet

Die Erfindung betrifft eine mit einem Kondensator verbundene Niederdruck-Dampfturbine.

### Stand der Technik

Bei mehrstufigen, aus einem Hoch-, einem Mittel- sowie einem oder mehreren Niederdruckteilen bestehenden Dampfturbinen ist es üblich, das Aussengehäuse der Niederdruckturbine gegenüber dem gesamten Turbosatz axial festzulegen. Wegen der beim An - und Abfahren und bei Laständerungen auftretenden Wärmedehnungen müssen sich, ausgehend vom festgelegten Niederdruckteil, die Lagerböcke, ein gegebenenfalls vorhandener weiterer Niederdruckteil, der Mittel- und der Hochdruckteil sowie der Generator in Längsrichtung frei ausdehnen können.

Aus der EP-A1-05 75 642 ist eine doppelgehäusige Niederdruck-Dampfturbine bekannt, welche hauptsächlich aus einem Innengehäuse mit dem Turbinenrotor sowie einem Aussengehäuse mit Abdampfraum besteht. Das Aussengehäuse ist zweigeteilt, d.h. es besitzt ein Ober- und ein Unterteil. Das Aussengehäuse-Unterteil ist als eine leere Stahlverschalung ausgebildet und in einer Ausnehmung des Betonfundamentes angeordnet. Am unteren Ende des Gehäuseunterteils schliesst der Kondensator an. Sowohl die Trennebene der beiden Gehäuseteile als auch der Kondensatoranschluss sind Bestandteile des Fundaments. Die Lagerstellen für die Aufnahme des Rotors liegen oberhalb der Trennebene, d.h. oberhalb des Fundamenttisches.

Die Abstützung einer solchen Niederdruck-Dampfturbine auf einem Betonfundament ist relativ aufwendig und teuer. Zudem tritt infolge des Vakuumzuges bzw. des Kondensatorgewichtes eine hohe Fundamentbelastung auf.

Aus der EP-A1-03 84 200 ist ein Dampfkondensator in ebenerdiger Aufstellung neben der Dampfturbine bekannt, welcher über eine Abdampfhaube mit der Dampfturbine verbunden ist. Der Dampfaustritt erfolgt oberhalb des Fundamentes. Im Gegensatz zur Unterfluranordnung des Kondensators kann damit sowohl die Bauhöhe des Maschinenhauses als auch die des Turbinenfundamentes stark reduziert werden. Der Kondensator ist auf einfachen Gleitschuhen separat von der Dampfturbine abgestützt, wodurch die Belastung des Betonfundamentes verringert wird.

Nachteilig bei dieser Lösung ist jedoch, dass zur Bewältigung des Abdampf-Volumenstromes eine sehr grosse Abdampfhaube für die Niederdruck-Dampfturbine benötigt wird, was einen relativ grossen Bauraum erfordert. Damit steigen sowohl die Herstellungskosten als auch der Montageaufwand. Ausserdem muss der Dampfstrom aus dem Unterteil des Gehäuses in die Abdampfhaube umgelenkt werden, was einen Druckverlust und somit einem geringeren Wirkungsgrad zur Folge hat. Zudem wirken auf die Abdampfhaube der Niederdruck-Dampfturbine relativ grosse Horizontalkräfte, welche in geeigneter Weise auf das Fundament übertragen werden müssen. Dadurch steigen wiederum die Herstellungskosten der Dampfturbine.

### Darstellung der Erfindung

Die Erfindung versucht, all diese Nachteile zu vermeiden. Ihr liegt die Aufgabe zugrunde, den Wirkungsgrad einer mit einem Kondensator verbundenen Niederdruck-Dampfturbine zu erhöhen und deren Herstellungskosten zu reduzieren.

Erfindungsgemäss wird dies dadurch erreicht, dass bei einer Vorrichtung gemäss dem Oberbegriff des Anspruchs 1, die Trennebene von Ober- und Unterteil des Aussengehäuses in Achshöhe des Turbinenrotors liegt und das Betonfundament bis zur Trennebene reicht. Sowohl das Unterteil des Aussengehäuses als auch die Lagerstellen des Turbinenrotors sind im Betonfundament festgelegt. Das Aussengehäuse ist zumindest einseitig offen ausgebildet, wobei die Öffnung/en rechtwinklig und horizontal zur Achse des Turbinenrotors angeordnet ist/sind. Bei nur einer seitlichen Öffnung des Aussengehäuses ist ein, bei zwei seitlichen Öffnungen jeweils ein Kondensator angeschlossen.

Ist nur ein Kondensator vorhanden besteht das Oberteil des Aussengehäuses aus einer Montagehaube sowie einem mit dem Unterteil und dem Kondensator stoff- oder kraftschlüssig verbundenen Rahmenteil. Die Montagehaube ist sowohl mit dem Unterteil des Aussengehäuses als auch mit dem Rahmenteil kraft- oder formschlüssig verbunden, wobei letzteres zwischen Kondensator und Montagehaube angeordnet ist. Bei zwei Kondensatoren ist beidseitig jeweils ein Rahmenteil ausgebildet.

Da das Betonfundament bis in Achshöhe des Turbinenrotors bzw. bis zur Trennebene von Ober- und Unterteil des Aussengehäuses reicht, werden bei dessen Herstellung vor Ort sowohl das Unterteil als auch die Lagerstellen des Turbinenrotors mit dem Fundament vergossen. Das Betonfundament übernimmt auf diese Weise selbst die auftretenden Betriebskräfte der Niederdruck-Dampfturbine sowie des bzw. der mit ihr verbundenen Kondensatoren und kann damit optimal genutzt werden.

Bei einseitig offener Ausbildung des Aussengehäuses kann der seitlich und auf gleicher Höhe der Niederdruck-Dampfturbine befestigte Kondensator im Bereich der gesamten Öffnung mit dem Abdampfraum verbunden werden. Ist das Aussengehäuse beidseitig offen ausgebildet, sind beide Kondensatoren auf gleiche Weise mit dem Abdampfraum verbunden. Der Dampfstrom gelangt bei beiden Varianten auf direktem Wege und ohne nochmals umgelenkt werden zu müssen in den Kondensator. Somit wird der Druckverlust reduziert und der Wirkungsgrad gegenüber dem Stand der Technik verbessert.

Jedes mit einem Kondensator und dem Aussengehäuse-Unterteil stoff- oder kraftschlüssig verbundene Rahmenteil dient der Versteifung des Aussengehäuse-Oberteils. Aufgrund der kraftschlüssigen Verbindung der den Abdampfraum nach oben abschliessenden Haube mit dem Rahmenteil und dem Aussengehäuse-Unterteil, kann die Haube als Montagehaube ausgeführt werden. Sie ist damit wesentlich leichter sowie einfacher ausgebildet als die Abdampfhauben des Standes der Technik. Ausserdem gewährleistet die Montagehaube eine bessere Zugänglichkeit zu den innenliegenden Bauteilen der Niederdruck-Dampfturbine. Auch eine geschweisste Stahlblechkonstruktion der Montagehaube ist möglich. Dadurch sinken die Herstellungskosten und der Montageaufwand der Dampfturbine weiter.

Aufgrund der erfindungsgemässen Ausbildung der Niederdruck-Dampfturbine werden das Unterteil des Aussengehäuses und die Lagerstellen bereits bei der Erstellung des Betonfundamentes in dieses integriert. Gleichzeitig wird das Rahmenteil bzw. werden die Rahmenteile des Oberteils stoff- oder kraftschlüssig mit dem Unterteil des Aussengehäuses verbunden. Als lose Teile sind lediglich das Innengehäuse mit dem Turbinenrotor und die Montagehaube ausgeführt. Bei der Endmontage der Niederdruck-Dampfturbine wird die vormontierte kompakte Einheit aus Fundament, Aussengehäuse (Unterteil und Rahmenteil/en) sowie Lagerstellen schliesslich nur noch durch die bereits genannten Bauteile komplettiert. Daraus resultieren ein besonders geringer Montageaufwand und niedrige Herstellungskosten. Es ist vorteilhaft, wenn am Unterteil des Aussengehäuses mehrere, vorzugsweise vertikale, äussere Verschalungsrippen angeordnet sind. Dadurch entsteht beim Erstellen des Betonfundamentes eine innige Verbindung mit dem Unterteil, so dass die auftretenden Kräfte noch besser über das Fundament abgeleitet werden können.

Natürlich kann auch ein System von zumindest zwei der vorstehend beschriebenen Niederdruck-Dampfturbinen realisiert werden, bei welchem System zwei oder mehrere, analog ausgebildete Niederdruck-Dampfturbinen miteinander verbunden werden. Ebenso ist eine Turbogruppe bestehend einer Niederdruck-Dampfturbine und mit ihr verbundenen Hochdruck- bzw. Mitteldruck-Dampfturbinen möglich, wobei die Hochdruck- bzw. Mitteldruck-Dampfturbinen Lagerstellen aufweisen, welche analog den Lagerstellen der Niederdruck-Dampfturbine ausgebildet sind.

### Kurze Beschreibung der Zeichnung

In der Zeichnung ist ein Ausführungsbeispiel der Erfindung anhand einer zweiflutigen Niederdruck-Dampfteilturbine dargestellt.
Es zeigen:
- Fig. 1: einen Längsschnitt der Niederdruck-Dampfturbine;
- Fig. 2: einen Querschnitt durch die Dampfturbine entsprechend Fig. 1;
- Fig. 3: eine Draufsicht auf die vormontierte Einheit aus Fundament und Aussengehäuse-Unterteil;
- Fig. 4: einen Querschnitt durch die Eintrittspartie der Dampfturbine.

Es sind nur die für das Verständnis der Erfindung wesentlichen Elemente gezeigt. Nicht dargestellt sind von der Anlage beispielsweise die im Oberteil des Aussengehäuses angeordneten Kühlwassereinspritzrohre.

### Weg zur Ausführung der Erfindung

Die ebenerdig aufgestellte, Niederdruck-Dampfturbine ist doppelgehäusig ausgebildet, d.h. ihr Gehäuse besteht im wesentlichen aus einem Aussengehäuse 1 und einem Innengehäuse 2, welche getrennt voneinander angeordnet sind. Dadurch können die Massen- und Bewegungskräfte des Aussengehäuses 1 nicht auf das Innengehäuse 2 einwirken und umgekehrt.

Zwischen Aussen- und Innengehäuse 1, 2 ist ein Abdampfraum 3 ausgebildet. Im Innengehäuse 2 ist ein Turbinenrotor 4 angeordnet und mit einem Wellenendteil 5 drehfest verbunden. Das zweiteilige Aussengehäuse 1 besteht aus einem Ober- sowie einem Unterteil 6, 7, deren Trennebene 8 in Höhe der Achse 9 des Turbinenrotors 4 liegt. Beidseitig des Turbinenrotors 4 ist eine Lagerstelle 10 mit entsprechenden Traglagern 11 für den Turbinenrotor 4 ausgebildet (Fig. 1). Das Aussengehäuse 1 besitzt beidseitig eine Gehäusedurchführung 12 für den Wellenendteil 5 des Turbinenrotors 4. Im Bereich jeder Gehäusedurchführung 12 ist auf dem Wellenendteil 5 eine gekapselte Wellendichtung 13 angeordnet, welche den Abdampfraum 3 nach aussen abdichtet.

Die Niederdruck-Dampfturbine wird von einem Betonfundament 14 aufgenommen, welches zu diesem Zweck eine Ausnehmung 15 aufweist. Das Unterteil 7 des Aussengehäuses 1 ist als eine Stahlverschalung des bis zur Trennebene 8 des Aussengehäuses 1 reichenden Betonfundamentes 14 ausgebildet. Damit sind sowohl das Unterteil 7 des Aussengehäuses 1 als auch die Lagerstellen 10 des Turbinenrotors 4 im Betonfundament 14 festgelegt (Fig. 1, Fig. 2).

Neben dem Aussengehäuse 1 der Niederdruck-Dampfturbine ist ein Kondensator 16 angeordnet und mit dem Abdampfraum 3 verbunden. Der Kondensator 16 ist wie die Dampfturbine ebenerdig aufgestellt. Dazu ist das Aussengehäuse 1 der Niederdruck-Dampfturbine rechtwinklig und horizontal zur Achse 9 des Turbinenrotors 4 einseitig offen ausgebildet. Der Kondensator 16 schliesst an die Öffnung 17 des Aussengehäuses 1 an (Fig. 2). Das Unterteil 7 des Aussengehäuses 1 besitzt in der Draufsicht eine U-Form, welche zum Kondensator 16 hin geöffnet ist (Fig. 3). Am Unterteil 7 sind mehrere vertikale, äussere Verschalungsrippen 18 angeordnet, wodurch eine stabile Verbindung mit dem Betonfundament 14 erreicht wird. Die Verschalungsrippen 18 können selbstverständlich auch anders ausgerichtet sein.

Das Oberteil 6 des Aussengehäuses 1 wird von einer Montagehaube 19 sowie einem mit dem Unterteil 7 und dem Kondensator stoffschlüssig verbundenen Rahmenteil 20 gebildet. Die Montagehaube 19 verschliesst den Abdampfraum 3 oberhalb der Trennebene 8 vollständig. Sie besteht aus einer geschweissten-Stahlblechkonstruktion mit zwei Stirnwänden 21 und Versteifungen 22 sowie aus einem vertikalen und einem horizontalen Anschlussflansch 23, 24. In der Montagehaube 19 ist ein Zudampfstutzen 25 befestigt, über den der Dampf aus der nicht dargestellten Mitteldruck-Dampfturbine zugeleitet wird.

Das Rahmenteil 20 ist bügelförmig ausgebildet und am Kondensator 16 sowie am Unterteil 7 des Aussengehäuses 1 angeschweisst (Fig. 2). Es ist in seinem Inneren zumindest teilweise hohl und wird bei der Fertigung des Betonfundamentes 14 gleichzeitig mit dem Unterteil 7 des Aussengehäuses 1 vergossen. Selbstverständlich kann es auch nur verschweisst werden. Eine kraftschlüssige Verbindung mittels Schrauben ist ebenfalls möglich. Das Rahmenteil 20 trägt die Montagehaube 19 und ist Bindeglied zwischen dieser und dem Kondensator 16. Dazu ist es über den vertikalen Anschlussflansch 23 mit der Montagehaube 19 verschraubt. Jedoch kann auch eine andere kraftschlüssige oder eine formschlüssige Verbindung gewählt werden. Zur Abdichtung der mit dem Unterteil 7 des Aussengehäuses 1 verschraubten Montagehaube 19 ist am horizontalen Anschlussflansch 24 eine nicht dargestellte Dichtleiste angeschweisst. Eine weitere Dichtleiste ist zwischen dem vertikalen Anschlussflansch 23 und dem Rahmenteil 20 angeordnet. Selbstverständlich können auch andere geeignete Dichtmittel Verwendung finden.

An den Lagerstellen 10 ist jeweils ein Lagersattel 26 in das Betonfundament 14 eingelassen und mit diesem verankert. Der Lagersattel 26 nimmt eine Ölwanne 27 auf, welche mit einer in das Betonfundament 14 integrierten Ölablaufleitung 28 verbunden ist. Das Traglager 11 ist im Lagersattel 26 angeordnet und gegen vertikale Bewegungen gesichert (Fig. 1). Die Lagerstelle 10 ist mit einem Gehäusedeckel 29 abgedeckt.

Das exakte Ausrichten des Turbinenrotors 4 zu den anschliessenden Nachbarrotoren anderer Teilturbinen bzw. zum Generator erfolgt mittels einer nicht dargestellten Verstellvorrichtung.

Im Bereich der Basis 30 der Ausnehmung 15 ist das Innengehäuse 2 der Niederdruck-Dampfturbine auf vier Stützen 31 gelagert und über zwei Führungen 32 in axialer Richtung geführt. Die Führungen 32 sind mit dem Betonfundament 14 verbunden und quer zur Achse 9 des Turbinenrotors 4 einstellbar (Fig. 4).

Bereits bei der Erstellung des Betonfundamentes 14 werden sowohl das Unterteil 7 des Aussengehäuses 1 als auch die Lagerstellen 10 des Turbinenrotors 4 integriert. Das Betonfundament 14 wird bis in Höhe der Trennebene 8 von Unter- und Oberteil 7, 6 des Aussengehäuses 1 ausgebildet. Nach der Montage des Kondensators 16 wird das gleichfalls mit Beton gefüllte Rahmenteil 20 mit dem Kondensator 16 und dem Unterteil 7 des Aussengehäuses 1 verschweisst. Bei der Endmontage der Niederdruck-Dampfturbine wird diese vormontierte, kompakte Einheit nur noch durch das Innengehäuse 2 mit dem Turbinenrotor 4 und durch die Montagehaube 19 komplettiert. Dadurch besteht die Möglichkeit, auch das Innengehäuse 2 und den Turbinenrotor 4 vorzumontieren, gemeinsam zu transportieren und schliesslich zusammen in das vorbereitete Betonfundament 14 einzusetzen. Daraus resultieren ein besonders geringer Montageaufwand und niedrige Herstellungskosten.

Beim Betrieb der Niederdruck-Dampfturbine wird der Dampfstrom aus der nicht dargestellten Mitteldruck-Dampfturbine über den Zudampfstutzen 25 in das Innengehäuse 2 eingeleitet. Er treibt den Turbinenrotor 4 an und wird dabei bis auf den Abdampfdruck entspannt. Schliesslich gelangt der Dampf über den Abdampfraum 3 sowie die Öffnung 17 des Aussengehäuses 1 auf direktem Weg, d.h. ohne nochmals umgelenkt werden zu müssen, in den Kondensator 16 und wird dort niedergeschlagen.

In einem zweiten Ausführungsbeispiel sind zwei Kondensatoren 16 mit der Niederdruck-Dampfturbine verbunden. Dazu weist deren Aussengehäuse 1 beidseitig eine rechtwinklig und horizontal zur Achse 9 des Turbinenrotors 4 angeordnete, seitlichen Öffnung 17 auf. An jeder Öffnung 17 ist ein Kondensator 16 angeschlossen und mit jeweils einem Rahmenteil 20 und dem Unterteil 7 des Aussengehäuses 1 verbunden (nicht dargestellt). Alle anderen Bauteile sind im wesentlichen analog dem dargestellten Ausführungsbeispiel ausgebildet und angeordnet.

Natürlich ist die Erfindung nicht auf das beschriebene und dargestellte Ausführungsbeispiel mit einer Niederdruck-Dampfturbine beschränkt. Ebenso können zwei oder mehrere, analog ausgebildete Niederdruck-Dampfturbinen miteinander verbunden werden.
Auch können die Lagerstellen von mit der Niederdruck-Dampfturbine zu einer Turbogruppe verbundenen Hochdruck- bzw. Mitteldruck-Dampfturbinen gleichartig wie die Lagerstellen 10 der Niederdruck-Dampfturbine ausgebildet sein.

### Bezugszeichenliste

- 1: Aussengehäuse
- 2: Innengehäuse
- 3: Abdampfraum
- 4: Turbinenrotor
- 5: Wellenendteil
- 6: Oberteil
- 7: Unterteil
- 8: Trennebene
- 9: Achse
- 10: Lagerstelle
- 11: Traglager
- 12: Gehäusedurchführung
- 13: Wellendichtung
- 14: Betonfundament
- 15: Ausnehmung
- 16: Kondensator
- 17: Öffnung
- 18: Verschalungsrippe
- 19: Montagehaube
- 20: Rahmenteil
- 21: Stirnwand
- 22: Versteifung
- 23: Anschlussflansch, vertikal
- 24: Anschlussflansch, horizontal
- 25: Zudampfstutzen
- 26: Lagersattel
- 27: Ölwanne
- 28: Ölablaufleitung
- 29: Gehäusedeckel
- 30: Basis
- 31: Stütze
- 32: Führung

## Patentansprüche

1. Niederdruck-Dampfturbine hauptsächlich bestehend aus
a) einem Innengehäuse (2) mit einem Turbinenrotor (4) und aus einem Aussengehäuse (1) mit einem Abdampfraum (3), wobei das Aussengehäuse (1) ein Obersowie ein Unterteil (6, 7) aufweist,
b) einem Betonfundament (14) mit einer Ausnehmung (15) zur Aufnahme der Niederdruck-Dampfturbine, insbesondere des Unterteils (7) ihres Aussengehäuses (1), welches als eine Stahlverschalung des Betonfundamentes (14) ausgebildet ist,
c) beidseitigen Lagerstellen (10) mit entsprechenden Traglagern (11) für den Turbinenrotor (4),
d) einem mit dem Aussengehäuse (1) verbundenen und seitlich von diesem angeordneten Kondensator (16),
**dadurch gekennzeichnet, dass**
e) die Trennebene (8) von Ober- und Unterteil (6, 7) des Aussengehäuses (1) in Höhe der Achse (9) des Turbinenrotors (4) liegt und das Betonfundament (14) bis zur Trennebene (8) reicht,
f) sowohl das Unterteil (7) des Aussengehäuses (1) als auch die Lagerstellen (10) des Turbinenrotors (4) im Betonfundament (14) festgelegt sind,
g) das Aussengehäuse (1) rechtwinklig sowie horizontal zur Achse (9) des Turbinenrotors (4) zumindest einseitig offen ausgebildet ist und an jeder der seitlichen Öffnungen (17) des Aussengehäuses (1) ein Kondensator (16) angeschlossen ist,
h) das Oberteil (6) des Aussengehäuses (1) aus einer Montagehaube (19) sowie je Kondensator (16) einem mit diesem und dem Unterteil (7) stoff- oder kraftschlüssig verbundenen Rahmenteil (20) besteht,
i) die Montagehaube (19) mit dem Unterteil (7) des Aussengehäuses (1) sowie mit jedem Rahmenteil (20) kraft- oder formschlüssig verbunden und je ein Rahmenteil (20) zwischen einem Kondensator (16) sowie der Montagehaube (19) angeordnet ist.

2. Niederdruck-Dampfturbine nach Anspruch 1, **dadurch gekennzeichnet, dass** die Montagehaube (19) aus Stahlblech besteht und Versteifungen (22) besitzt.

3. Niederdruck-Dampfturbine nach Anspruch 1 oder 2, **dadurch gekennzeichnet, dass** am Unterteil (7) des Aussengehäuses (1) mehrere, vorzugsweise vertikale, äussere Verschalungsrippen (18) angeordnet sind.

4. Niederdruck-Dampfturbine nach Anspruch 3, **dadurch gekennzeichnet, dass** an den Lagerstellen (10) jeweils ein Lagersattel (26) im Betonfundament (14) eingelassen ist und jeder Lagersattel (26) eine Ölwanne (27) aufnimmt, welche mit einer in das Betonfundament (14) integrierten Ölablaufleitung (28) verbunden ist.

5. System von zumindest zwei nach einem oder mehreren der Ansprüche 1 bis 4 ausgebildeten Niederdruck-Dampfturbinen, **dadurch gekennzeichnet, dass** zumindest zwei analog ausgebildete Niederdruck-Dampfturbinen miteinander verbunden sind.

6. Turbogruppe, **dadurch gekennzeichnet, dass** eine Niederdruck-Dampfturbine nach einem oder mehreren der Ansprüche 1 bis 4 mit Hochdruck- bzw. Mitteldruck-Dampfturbinen verbunden ist, wobei die Hochdruck- bzw. Mitteldruck-Dampfturbinen Lagerstellen aufweisen, welche analog den Lagerstellen (10) der Niederdruck-Dampfturbine ausgebildet sind.

## Claims

1. Low-pressure steam turbine mainly comprising
a) an inner casing (2) with a turbine rotor (4) and an outer casing (1) with an exhaust-steam space (3), the outer casing (1) having a top and bottom part (6, 7),
b) a concrete foundation (14) with a recess (15) for accommodating the low-pressure steam turbine, in particular the bottom part (7) of its outer casing (1), which is designed as steel formwork of the concrete foundation (14),
c) bearing points (10) on both sides with corresponding supporting bearings (11) for the turbine rotor (4),
d) a condenser (16) connected to the outer casing (1) and arranged at the side of the latter,
**characterized in that**
e) the dividing plane (8) of the top and bottom part (6, 7) of the outer casing (1) lies at the level of the axis (9) of the turbine rotor (4) and the concrete foundation (14) reaches up to the dividing plane (8),
f) both the bottom part (7) of the outer casing (1) and the bearing points (10) of the turbine rotor (4) are secured in the concrete foundation (14),
g) the outer casing (1) is designed to be open at least on one side at right angles to and horizontally to the axis (9) of the turbine rotor (4), and a condenser (16) is attached to each of the lateral openings (17) in the outer casing (1),
h) the top part (6) of the outer casing (1) consists of an assembly hood (19) and, for each condenser (16), a frame part (20) connected to the latter and the bottom part (7) by retention of self substance or in a non-positive manner,
i) the assembly hood (19) is connected to the bottom part (7) of the outer casing (1) and to each frame part (20) in a non-positive or positive-locking manner and one frame part (20) each is arranged between a condenser (16) and the assembly hood (19).

2. Low-pressure steam turbine according to Claim 1, **characterized in that** the assembly hood (19) is made of steel plate and has stiffeners (22).

3. Low-pressure steam turbine according to Claim 1 or 2, **characterized in that** a plurality of, preferably vertical, outer formwork ribs (18) are arranged on the bottom part (7) of the outer casing (1).

4. Low-pressure steam turbine according to Claim 3, **characterized in that** a bearing saddle (26) is in each case embedded in the concrete foundation (14) at the bearing points (10), and each bearing saddle (26) accommodates an oil pan (27) which is connected to an oil-drain line (28) integrated in the concrete foundation (14).

5. System of at least two low-pressure steam turbines designed according to one or more of Claims 1 to 4, **characterized in that** at least two low-pressure steam turbines of analogous design are connected to one another.

6. Turbogroup, **characterized in that** a low-pressure steam turbine according to one or more of Claims 1 to 4 is connected to high-pressure or intermediate-pressure steam turbines, the high-pressure or intermediate-pressure steam turbines having bearing points which are of analogous design to the bearing points (10) of the low-pressure steam turbine.

## Revendications

1. Turbine à vapeur à basse pression se composant principalement de:
a) une enceinte intérieure (2) avec un rotor de turbine (4) et une enceinte extérieure (1) avec une chambre à vapeur d'échappement (3), l'enceinte extérieure (1) présentant une partie supérieure et une partie inférieure (6, 7),
b) une fondation en béton (14) avec une fosse (15) destinée à recevoir la turbine à vapeur à basse pression, en particulier la partie inférieure (7) de son enceinte extérieure (1), qui est formée par un coffrage en acier de la fondation en béton (14),
c) des points d'appui (10) de part et d'autre avec des paliers porteurs correspondants (11) pour le rotor de turbine (4),
d) un condenseur (16) relié à l'enceinte extérieure (1) et disposé latéralement par rapport à celle-ci,
**caractérisée en ce que**
e) le plan de séparation (8) entre les parties supérieure et inférieure (6, 7) de l'enceinte extérieure (1) est situé à hauteur de l'axe (9) du rotor de turbine (4) et la fondation en béton (14) atteint le niveau du plan de séparation (8),
f) aussi bien la partie inférieure (7) de l'enceinte extérieure (1) que les points d'appui (10) du rotor de turbine (4) sont fixés dans la fondation en béton (14),
g) l'enceinte extérieure (1) est ouverte au moins d'un côté perpendiculairement ainsi qu'horizontalement par rapport à l'axe (9) du rotor de turbine (4) et un condenseur (16) est raccordé à chacune des ouvertures latérales (17) de l'enceinte extérieure (1),
h) la partie supérieure (6) de l'enceinte extérieure (1) se compose d'une hotte de montage (19) ainsi que, par condenseur (16), d'une partie de bâti (20) assemblée matériellement ou par serrage à celle-ci et à la partie inférieure (7),
i) la hotte de montage (19) est assemblée par serrage ou par emboîtement à la partie inférieure (7) de l'enceinte extérieure (1) ainsi qu'à chaque partie de bâti (20) et une partie de bâti (20) est disposée chaque fois entre un condenseur (16) et la hotte de montage (19).

2. Turbine à vapeur à basse pression suivant la revendication 1, **caractérisée en ce que** la hotte de montage (19) se compose de tôle d'acier et possède des raidisseurs (22).

3. Turbine à gaz à basse pression suivant la revendication 1 ou 2, **caractérisée en ce que** plusieurs nervures de coffrage extérieures (18), de préférence verticales, sont disposées sur la partie inférieure (7) de l'enceinte extérieure (1).

4. Turbine à vapeur à basse pression suivant la revendication 3, **caractérisée en ce qu'**une chaise de palier (26) est chaque fois incorporée dans la fondation en béton (14) aux points d'appui (10) et chaque chaise de palier (26) comporte une cuvette à huile (27), qui est raccordée à une conduite d'évacuation d'huile (28) intégrée dans la fondation en béton (14).

5. Ensemble d'au moins deux turbines à vapeur à basse pression configurées suivant une ou plusieurs des revendications 1 à 4, **caractérisé en ce qu'**au moins deux turbines à vapeur à basse pression de configuration analogue sont reliées l'une à l'autre.

6. Turbogroupe, **caractérisé en ce qu'**une turbine à vapeur à basse pression suivant une ou plusieurs des revendications 1 à 4 est reliée à des turbines à vapeur à haute ou à moyenne pression, les turbines à haute ou à moyenne pression présentant des points d'appui, qui sont configurés de façon analogue aux points d'appui (10) de la turbine à vapeur à basse pression.
